# FASCICULE DE BREVET EUROPEEN

(11) **EP 0 027 418 B1**
(45) Date de publication et mention de la délivrance du brevet: **20.03.1985**
(21) Numéro de dépôt: 80401451.2
(22) Date de dépôt: 09.10.1980
(51) Int. Cl.: F41F 3/02, F42B 5/05

(54) **Dispositif pour permettre le tir d'un projectile sans éjection de gaz vers l'arrière, ni recul, au moyen d'un tube de lancement ouvert à ses deux extrémités**
Vorrichtung zum Abfeuern eines Geschosses ohne rückwärtige Gasabfuhr und ohne Rückstoss mittels eines beidseitig offenen Abschussrohres
Device for firing a projectile without ejection of gases towards the rear, nor recoil, by means of a launching tube open at both ends

(30) Priorité: 10.10.1979 FR 7925232
(43) Date de publication de la demande: 22.04.1981
(73) Titulaire: SOCIETE EUROPEENNE DE PROPULSION (S.E.P.) Société Anonyme dite:, 92800 Puteaux (FR)
(72) Inventeur: Goulpeau, Christian, F-27200 Vernon (FR); Poisson, Jean, F-27200 Vernon (FR)
(74) Mandataire: Joly, Jean-Jacques

## Description

La présente invention concerne un dispositif pour permettre le tir d'un projectile sans éjection de gaz vers l'arrière, ni recul, au moyen d'un tube de lancement ouvert à ses deux extrémités.

Plus précisément, l'invention a pour objet un dispositif du type comportant un projectile, une charge propulsive disposée derrière le projectile, une masse inerte située derrière la charge propulsive et destinée à être éjectée à l'arrière du tube de lancement au cours du tir, et un piston séparant de façon étanche la charge propulsive de la masse inerte et pouvant coulisser vers l'arrière après mise à feu de la charge propulsive, le long d'une prolongation axiale arrière du projectile munie de moyens d'arrêt du piston à son extrémité arrière.

Un domaine d'application particulier non limitatif de l'invention est celui des dispositifs de tir de missiles, par exemple de projectiles antichar.

Avec un dispositif du type défini plus haut, l'absence de recul résulte de l'équilibrage de la quantité de mouvement du projectile par celle de la masse inerte éjectée à l'arrière du tube de lancement, le piston empêchant l'éjection de gaz vers l'arrière.

Se référant aux documents de brevet nationaux antérieurs DE 2 553 201 et GB 1 581 538, la demanderesse a procédé de sa propre initiative à une limitation et présenté des revendications séparées pour la Suéde, l'Italie, la Suisse et le Liechtenstein, d'une part, et pour la République Fédérale d'Allemagne et le Royaume-Uni, d'autre part.

Dans des dispositifs décrits dans le brevet des Etats-Unis d'Amérique n° 4 012.987, le brevet français n° 2 166.394 et le demande de brevet français n° 2 194.940, deux pistons pousseurs sont prévus, l'un agissant sur le projectile et l'autre sur la masse inerte et sont mis en action par la même charge propulsive ou deux charges différentes. Des moyens sont alors prévus sur le tube de lancement, sur un conteneur renfermant l'ensemble projectile, charge propulsive, masse inerte et pistons, ou sur une prolongation arrière du projectile pour retenir les pistons au moment du tir.

Si les moyens de retenue des pistons sont formés par des rétrécissements du tube de lancement, celui-ci ne peut être utilisé qu'une fois. Dans le cas de tirs effectués avec un organe de visée monté sur le tube de lancement, il faut alors remettre en place à chaque fois l'organe de visée. Si les moyens de retenue sont formés dans un conteneur introduit dans le tube de lancement, ce conteneur, relativement encombrant, doit être retiré du tube après chaque tir. Enfin dans le cas où les moyens de retenue sont prévus sur une prolongation arrière du projectile, ils n'assurent qu'une retenue temporaire. Dans ce dernier cas, l'enveloppe de la masse inerte, le piston contenu dans cette enveloppe et le piston associé à la charge propulsive du projectile sont éjectés à l'arrière sous l'effet de la combustion de cette charge qui se poursuit après la mise à feu.

Par ailleurs, le brevet GB 241.240 décrit un projectile dans un tube de lancement avec une charge, un disque de séparation, une masse inerte et un disque de fermeture logés dans cet ordre à l'arrière du projectile entre une tige solidaire du projectile et la paroi interne du tube de lancement. L'ensemble est assemblé par un boulon vissé à l'extrémité de la tige. Apparemment, le disque de fermeture, la charge inerte, le disque de séparation et les gaz sont éjectés à l'arrière au moment de la mise à feu.

La présente invention a pour but de fournir un dispositif aussi simple que possible permettant de réaliser un tir de projectile avec un minimum d'opérations et de gêne pour les servants de l'arme, et notamment avec la possibilité de réutilisation immédiate du tube de lancement, et sans autre éjection à l'arrière que celle de la masse inerte.

Ce but est atteint par un dispositif du type défini en tête de la description et dans lequel le projectile est prolongé à sa partie arrière par au moins une tige solidaire du projectile et de diamètre extérieur inférieur à celui du projectile; le piston est en contact direct avec la charge propulsive et la masse inerte; les moyens d'arrêt du piston sont des moyens de retenue permanente du piston sur la tige; et des moyens sont prévus pour stabiliser aérodynamiquement en voile projectile avec la tige et le piston.

Le dispositif conforme à l'invention comporte un minimum de pièces. De plus, la tige sur laquelle le piston est retenu en permanence étant lancée avec le projectile, la masse inerte éjectée à l'arrière est la seule partie du dispositif restant sur place. Après le tir, le tube de lancement est donc prêt à être à nouveau chargé.

De préférence, la tige s'étend vers l'arrière au moins jusqu'à l'extrémité arrière de la masse inerte.

Avantageusement, les moyens de retenue du piston sur la tige sont simplement formés par un renflement de l'extrémité libre de la tige.

Selon un premier mode de réalisation du dispositif conforme à l'invention, qui fait l'objet des revendications valables pour DE, GB, la charge propulsive, le piston et la masse inerte sont disposés autour de la tige, le piston séparant de façon étanche la charge propulsive de la masse inerte à l'intérieur de l'espace annulaire situé entre la surface externe de la tige et la surface interne du tube de lancement lorsque le dispositif est chargé dans ce dernier. La tige peut alors être pleine ou creuse. Les moyens de stabilisation aérodynamique sont alors constitués par le piston dont la face tournée vers le projectile a la forme d'une calotte de surface de révolution.

Selon un autre mode de réalisation du dispositif conforme à l'invention, la tige est tubulaire, et la charge propulsive, la masse inerte et le piston séparant de façon étanche la charge propulsive de la masse inerte sont logés à l'intérieur du la tige. Les moyens de stabilisation aérodynamique sont alors constitués par un empennage porté par la tige.

D'autres particularités et avantages du dispositif de tir conforme à l'invention ressortiront à la lecture de la description faite ci-après, à titre indicatif mais non limitatif. On se référera aux dessins joints qui illustrent, sur les figures 1 et 2, deux modes de réalisation d'un dispositif conforme à l'invention chargé dans son tube de lancement.

Sur la figure 1, on a représenté schématiquement un tube de lancement 10 ouvert à ses deux extrémités et à l'intérieur duquel est chargé un ensemble comportant, de l'avant vers l'arrière, un missile ou projectile 11, une charge propulsive 12, un piston 13 et une masse inerte 14. La charge 12 et la masse 14 sont en contact direct avec les faces opposées du piston 13.

Le piston 13 sépare de façon étanche la charge 12 de la masse 14 à l'intérieur d'un espace annulaire délimité par la face interne du tube 10 et la face externe d'une tige creuse 15 coaxiale avec le tube 10 et prolongeant le projectile 11 à sa partie arrière.

Le projectile 11 proprement dit est disposé directement à l'intérieur du tube 10 et est guidé à sa périphérie par la face interne de ce tube 10. De même, le bloc de charge propulsive 12, le piston 13 et la masse inerte 14 s'inscrivent chacun à l'intérieur d'une même surface cylindrique à section circulaire de diamètre égal au diamètre intérieur du tube de lancement.

La charge propulsive 12 est placée immédiatement à l'arrière du projectile proprement dit 11. Elle est constituée par exemple, comme connu en soi, d'un bloc de poudre à canon muni d'un système d'allumage (non représenté).

La charge inerte 14 est très fragmentée et de faible masse spécifique pour que son freinage, après éjection à l'arrière du tube de lancement, se fasse sur une courte distance. Comme matériau constitutif de la charge 14, on pourra utiliser par exemple des bandes ou des disques très minces de papier ou de matériaux plastiques.

La tige 15 s'étend jusqu'à l'extrémité arrière de la masse inerte 14. Un renflement extérieur 16 est formé à l'extrémité libre de la tige 15. D'autres moyens pourront bien entendu être prévus à cette extrémité de la tige pour retenir le piston 13.

Lorsque la charge 12 est mise à feu, les gaz produits accélèrent vers l'avant le projectile 11 1 avec la tige 15 qui en est solidaire et vers l'arrière le piston 13 poussant la masse inerte 14. Le piston coulisse alors sur la tige 15 depuis sa position initiale proche de l'extrémité de la tige voisine de la partie arrière du projectile 11 1 proprement dit jusqu'à l'extrémité arrière de la tige 15 où le renflement 16 l'empêche de s'échapper.

La quantité de mouvement de la masse 14 équilibre celle du projectile 11 avec sa tige 15, d'où l'absence de recul.

Par ailleurs, du fait que le piston 13 coulisse sans jeu sur la surface externe de la tige 15 et sur la surface interne du tube de lancement 10, il empêche une éjection des gaz vers l'arrière. En fin de course, le piston est freiné puis immobilisé par le renflement 16 constitué par une augmentation progressive du diamètre extérieur de la tige 15.

Les gaz produits par l'allumage de la charge emprisonnés à l'origine entre le piston 13 et le projectile 11 sont entraînés en totalité par le piston 13 vers l'avant du tube 10 où ils s'échappent. On évite ainsi toute émanation de gaz chauds et tout bruit de bouche vers l'arrière, effets particulièrement génants pour les servants de l'arme, notamment lorsque le tir a lieu à partir d'un local clos et de volume restreint.

Après le tir, la masse inerte 14 étant éjectée à l'arrière et les gaz chauds étant expulsés à l'avant, le tube 10 est vide et prêt à être réutilisé.

Pendant sa course, le projectile 10 proprement dit entraîne le piston 13 à l'extrémité arrière de la tige 15 solidaire du projectile 10. Avantageusement, on confère au piston 13 une forme telle qu'il stabilise aérodynamiquement le projectile en vol. Par exemple, la face avant 13a du piston 13 tournée vers le projectile il est une surface de révolution autour de l'axe de la tige 15 en forme de calotte de quadrique telle que paraboloïde ou ellipsoïde percée pour le passage de la tige 15 et dont le sommet est dirigé vers l'avant.

Dans l'exemple décrit ci-dessus, le projectile il est prolongé axialement vers l'arrière par une seule tige creuse 15. En variante, on pourra prévoir plusieurs tiges pleines ou creuses et dirigées axialement.

Toujours en variante, des petits orifices pourront être formés dans la paroi du tube de lancement, à l'avant de celui-ci, afin d'évacuer les gaz sous pression pour éviter le détonation au moment du tir.

Sur la figure 2, on a représenté schématiquement un deuxième mode de réalisation d'un dispositif conforme à l'invention chargé dans le tube 10.

Ce dispositif comporte, de l'avant vers l'arrière, comme dans le cas précédent, un missile ou projectile 21 guidé directement par le tube 10, une charge propulsive 22 disposée directement derrière le projectile 21 proprement dit, un piston 23 et une masse inerte 24. La charge 22 et la masse 24 sont en contact direct avec les faces opposées du piston 23.

Le piston 23 sépare de façon étanche la charge 22 de la masse 24 à l'intérieur d'une tige tubulaire 25 prolongeant axialement la partie arrière du projectile 21 et solidaire de celui-ci.

Ce tube de projectile 25 a une section transversale circulaire de diamètre externe inférieur au diamètre interne du tube de lancement 10 et est donc logé à l'intérieur de ce dernier sans contact avec sa paroi. Toutefois, le tube de projectile 25 peut être muni à sa partie arrière d'ailerons 27 qui, au moment du tir, sont guidés par la surface intérieure du tube de lancement et qui, pendant le vol, forment un empennage stabilisant le projectile.

La masse inerte 24 est logée entièrement à l'intérieur du tube de projectile 25, par exemple jusqu'à l'extrémité arrière de celui-ci. A cette extrémité arrière, le tube de projectile 25 présente un renflement intérieur 26 formé par un rétrécissement progressif de son diamètre interne.

Lorsque la charge 22 est mise à feu, les gaz produits accélèrent le projectile proprement dit 21 vers l'avant, et le piston 23, poussant la masse inerte 24, vers l'arrière. Le piston 23 coulisse sans jeu dans le tube de projectile 25 de puis sa position initiale proche de l'extrémité du tube de projectile 25 voisine de la partie arrière du projectile 21, jusqu'à l'extrémité arrière du tube de projectile 25 où le renflement 26 le freine et l'immobilise.

Comme dans le cas du mode de réalisation décrit en référence à la figure 1, il n'y a pas d'effet de recul, grâce l'expulsion de la masse inerte et il n'y a pas d'éjection de gaz vers l'arrière grâce au piston 23.

De plus, le piston 23 maintient les gaz emprisonnés dans le tube de projectile 25, ce qui fait qu'il n'y a pas non plus de gaz expulsés à l'avant du tube de lancement.

L'absence de gaz, de flamme, de fumées et de poussières produits par la charge 22 permet un tir d'une absolue discrétion et sans gêne pour les servants de l'arme.

Après le tir, te tube de lancement 10 est vide et prêt à être immédiatement réutilisé. Le projectile 21 en vol est stabilisé aérodynamiquement par l'empennage 27 porté par la tige de projectile 25 dans laquelle les gaz sont maintenus emprisonnés par le piston 23.

## Revendications (Revendications pour l'(les) Etat(s) contractant(s) suivant(s) : SE IT CH LI)

1. Dispositif pour permettre le tir d'un projectile sans éjection de gaz vers l'arrière, ni recul, au moyen d'un tube de lancement (10) ouvert à ses deux extrémités, dispositif comportant un projectile (11, 21) une charge propulsive (12, 22) disposée derrière le projectile, une masse inerte (14, 24) située derrière la charge propulsive et destinée à être éjectée à l'arrière du tube de lancement au cours du tir, et un piston (13, 23) séparant de façon étanche la charge propulsive de la masse inerte et pouvant coulisser vers l'arrière, après mise à feu de la charge propulsive, le long d'une prolongation axiale arrière du projectile munie de moyens d'arrêt du piston à son extrémité arrière, caractérisé en ce que: le projectile (11, 21 ) est prolongé à sa partie arrière par au moins une tige (15, 25) solidaire du projectile et de diamètre extérieur inférieur à celui du projectile; le piston (13, 23) est en contact direct avec la charge propulsive (12, 22) et la masse inerte (14, 24); les moyens d'arrêt du piston sont des moyens de retenue permanente (16, 26) du piston sur la tige; et des moyens (13a, 27) sont prévus pour stabiliser aérodynamiquement en vol le projectile avec la tige et le piston.

2. Dispositif selon la revendication 1, caractérisé en ce que la tige (15, 25) s'étend vers l'arrière au moins jusqu'à l'extrémité arrière de la masse inerte (14, 24).

3. Dispositif selon l'une quelconque des revendications 1 et 2, caractérisé en ce que les moyens de retenue du piston (13, 23) sont formés par un renflement (16, 26) de l'extrémité libre de la tige (15, 25).

4. Dispositif selon l'une quelconque des revendications 1 à 3, caractérisé en ce que la charge propulsive (12), le piston (13) et la masse inerte (14) sont disposés autour de la tige (15), le piston (13) séparant de façon étanche la charge propulsive (12) de la masse inerte (14) à l'intérieur de l'espace annulaire situé entre la surface externe de la tige (15) et la surface interne du tube de lancement (10) lorsque le dispositif est chargé dans ce dernier.

5. Dispositif selon la revendication 4, caractérisé en ce que les moyens de stabilisation aérodynamique sont constitués par le piston (13) dont la face (13a) tournée vers le projectile (11) a la forme d'une calotte de surface de révolution.

6. Dispositif selon l'une quelconque des revendications 1 à 3, caractérisé en ce que la tige (25) est tubulaire; et la charge propulsive (22), la masse inerte (24) et le piston (23) séparant de façon étanche la charge propulsive (22) de la masse inerte (24) sont logés à l'intérieur de la tige (25).

7. Dispositif selon la revendication 6, caractérisé en ce que les moyens de stabilisation aérodynamique sont constitués par un empennage (27) porté par la tige (25).

## Revendications (Revendications pour l'(les) Etat(s) contractant(s) suivant(s) : DE GB)

1. Dispositif pour permettre le tir d'un projectile sans recul, au moyen d'un tube de lancement (10) ouvert à ses deux extrémités, dispositif comportant un projectile (11) prolongé à sa partie arrière par au moins une tige (15) dirigée axialement, solidaire du projectile; une charge propulsive (12) disposée derrière le projectile autour de la tige (15); une masse inerte (14) située derrière la charge propulsive, autour de la tige (15), et destinée à être éjectée à l'arrière du tube de lancement au cours du tir; et un piston (13) séparant de façon étanche le charge propulsive (12) de la masse inerte (14) à l'intérieur de l'espace annulaire situé entre la surface externe de la tige (15) et la surface interne du tube de lancement (10) lorsque le dispositif est chargé dans ce dernier, le piston (13) pouvant coulisser après mise à feu vers l'extrémité arrière de la tige (15), caractérisé en ce que, pour empêcher l'éjection de gaz vers l'arrière du tube de lancement (10), la tige (15) est munie à son extrémité arrière d'un moyen (16) de retenue du piston (13) sur la tige (15) après mise à feu; et en ce que la face (13a) du piston (13) tournée vers le projectile (11) est profilée pour stabiliser aérodynamiquement en voile projectile (11) avec la tige (15) et le piston (13).

2. Dispositif selon la revendication 1, caractérisé en ce que la tige (15) s'étend vers l'arrière au moins jusqu'à l'extrémité arrière de la masse inerte (14).

3. Dispositif selon l'une des revendications 1 et 2, caractérisé en ce que les moyens de retenue du piston (13) sont formés par un renflement extérieur (16) de l'extrémité arrière de la tige (15).

## Patentansprüche (Patentansprüche für folgende(n) Vertragsstaat(en) : SE, IT, CH, LI)

1. Vorrichtung zum Abfeuern eines Geschosses ohne rückwärtige Gasabfuhr und ohne Rückstoß mittels eines beidseitig offenen Abschußrohres (10), die ein Geschoß (11, 21), einen hinter dem Geschoß angeordneten Treibsatz (12, 22), eine hinter dem Treibsatz angeordnete träge Masse (14, 24), die während des Abfeuerns am hinteren Ende des Abschußrohres ausgeworfen werden soll, und einen Kolben (13, 23), der den Treibsatz dicht von der trägen Masse abtrennt, und der nach Zündung des Treibsatzes längs einer hinteren axialen, an ihrem hinteren Ende mit Mitteln zum Stoppen des Kolbens versehenen Verlängerung des Geschosses nach hinten gleiten kann, aufweist, dadurch gekennzeichnet, daß das Geschoß (11, 21) an seinem hinteren Ende durch mindestens eine mit ihm fest verbundene Stange (15, 25) verlängert ist, die einen kleineren Außendurchmesser als das Geschoß aufweist, der Kolben (13, 23) sich in direktem Kontakt mit dem Treibsatz (12, 22) und der trägen Masse (14, 24) befindet, die Mittel zum Stoppen des Kolbens Mittel zum ständigen Zurückhalten des Kolbens auf der Stange sind, und Mittel (13, 27) zum aerodynamischen Stabilisieren des Flugs des Geschosses mit der Stange und dem Kolben vorgesehen sind.

2. Vorrichtung nach Anspruch 1, dadurch gekennzeichnet, daß sich die Stange (15, 24) mindestens bis zum hinteren Ende der trägen Masse (14, 24) nach hinten erstreckt.

3. Vorrichtung nach einem der Ansprüche 1 oder 2, dadurch gekennzeichnet, daß die Mittel zum Zurückhalten des Kolbens (13, 23) durch eine Ausbauchung (16, 26) des freien Endes der Stange (15, 25) gebildet werden.

4. Vorrichtung nach einem der Ansprüche 1 bis 3, dadurch gekennzeichnet, daß der Treibsatz (12), der Kolben (13) und die träge Masse (14) um die Stange (15) herum angeordnet sind, wobei der Kolben (13) den Treibsatz (12) während die Vorrichtung in dem Abschußrohr (10) geladen ist, im Inneren des ringförmigen Raumes zwischen der Außenfläche der Stange (15) und der Innenfläche des Abschußrohrs (10) dicht von der trägen Masse (14) trennt.

5. Vorrichtung nach Anspruch 4, dadurch gekennzeichnet, daß der Kolben (13) die Mittel zum aerodynamischen Stabilisieren darstellt, dessen zum Geschoß (11) hinzeigende Fläche (13a) die Form einer Glocke mit rotationssymmetrischer Oberfläche hat.

6. Vorrichtung nach einem der Ansprüche 1 bis 3, dadurch gekennzeichnet, daß die Stange (25) rohrförmig ist, der Treibsatz (22), die träge Masse (24) und der Kolben (23) im Inneren der Stange (25) untergebracht sind, wobei der Kolben (23) den Treibsatz (22) dicht von der trägen Masse (24) abtrennt.

7. Vorrichtung nach Anspruch 6, dadurch gekennzeichnet, daß die Mittel zum aerodynamischen Stabilisieren aus von der Stange (25) getragenen Flügeln (27) bestehen.

## Patentansprüche (Patentansprüche für folgende(n) Vertragsstaat(en) : DE, GB)

1. Vorrichtung zum rückstoßfreien Abfeuern eines Geschosses mittels eines beidseitig offenen Abschußrohres (10), die ein Geschoß (11), das mindestens durch eine axial geführte und mit dem Geschoß fest verbundene Stange (15) nach hinten verlängert ist, einen hinter dem Geschoß um die Stange herum angeordneten Treibsatz (12), eine um die Stange (15) herum hinter dem Treibsatz angeordnete träge Masse (14), die während des Abfeuerns am hinteren Ende des Abschußrohres ausgeworfen werden soll, und einen Kolben (13), der den Treibsatz (12) im inneren des zwischen der Außenfläche der Stange (15) und der Innenfläche des Abschußrohres (10) gelegenen Raums, während die Vorrichtung im Abschußrohr geladen ist, dicht von der trägen Masse (14) abtrennt, wobei der Kolben (13) nach dem Zünden zum hinteren Ende der Stange (15) gleiten kann, aufweist, dadurch gekennzeichnet, daß zur Verhinderung einer rückwärtigen Gasabfuhr nach der Zündung aus dem Abschußrohr (10) die Stange (15) an ihrem hinteren Ende mit einem Mittel (16) zum Zurückhalten des Kolbens (13) auf der Stange (15) versehen ist, und daß die zum Geschoß (11) hinzeigende Fläche (13a) des Kolbens (13) so gestaltet ist, daß sie den Flug des Geschosses (11) mit der Stange (15) und dem Kolben (13) aerodynamisch stabilisiert.

2. Vorrichtung nach Anspruch 1, dadurch gekennzeichnet, daß die Stange (15) sich bis mindestens zum hinteren Ende der trägen Masse (14) erstreckt.

3. Vorrichtung nach einem der Ansprüche 1 oder 2, dadurch gekennzeichnet, daß die Mittel zum Zurückhalten des Kolbens (13) durch eine äußere Ausbauchung (16) des hinteren Endes der Stange (15) gebildet werden.

## Claims (Claims for the following Contracting State(s) : s: SE, lT, CH, LI)

1. Device enabling to launch a projectile without backward gas ejection or recoil, using a launching tube (10) open at both ends, which device comprises a projectile (11, 21), a propelling charge (12, 22) situated behind the projectile, an inert mass (14; 24) situated behind the propelling charge and designed to be ejected at the back of the launching tube at firing time, and a piston (13, 23) separating in tight manner the propelling charge from the inert mass band being able to slide backwards after the firing of the propelling charge, along an axially extending portion at the back of the projectile, which portion is provided with means of stopping the piston at its rear end, characterized in that: the projectile (11, 21) is extended at its rear part by at least one rod (15, 25) integral with the projectile and of external diameter smaller than that of the projectile; the piston (13, 23) is in direct contact with the propelling charge (12, 22) and the inert mass (14, 24); the means of stopping the piston are means (16, 26) of permanently holding the piston on the rod; and means (13a, 27) are provided for aerodynamically stabilizing the projectile in flight with the rod and the piston.

2. Device according to claim 1, characterized in that the rod (15, 25) extends towards the back at least as far as the back end of the inert mass (14, 24).

3. Device according to any one of claims 1 and 2, characterized in that the piston holding means (13, 23) are formed by a swelling (16, 26) of the free end of the rod (15, 25).

4. Device according to any one of claims 1 to 3, characterized in that the propelling charge (12), the piston (13) and the inert mass (14) are situated around the rod (15), the piston (13) separating in tight manner the propelling charge (12) from the inert mass (14) inside the annular space situated between the outer surface of the rod (15) and the inner surface of the launching tube (10) when the device is loaded therein.

5. Device according to claim 4, characterized in that the means of providing aero- dynamical stabilization are constituted by the piston (13) of which the face turned towards the projectile (11) has the form of a portion of a revolving surface.

6. Device according to any one of claims 1 to 3, characterized in that the rod (25) is tubular; and the propelling charge (22), the inert mass (24) and the piston (23) separating in tight manner the propelling charge (22) from the inert mass (24) are housed inside the rod (25).

7. Device according to claim 6, characterized in that the means providing aero- dynamical stabilization are constituted by a tail unit (27) supported by the rod (25).

## Claims (Claims for the following Contracting State(s) : s: DE, GB)

1. Device enabling to launch a projectile without recoil, using a launching tube (10) open at both ends, which device comprises a projectile (11) extended at its back part by at least a rod (15) which is axially directed and fast with the projectile; a propelling charge (12) situated behind the projectile and about the rod (15); an inert mass (14) situated behind the propelling charge and about the rod (15) and designed to be ejected at the back of the launching tube at firing time; and a piston (13) separating in tight manner the propelling charge (12) from the inert mass (14) inside the annular space situated between the external surface of the rod (15) and the inner surface of the launching tube (10) when the device is loaded therewith, the piston (13) being able to slide after firing towards the rear end of the rod (15), characterized in that, in order to prevent gas ejection towards the back of the launching tube (10), the rod (15) is provided at its rear end with means (16) of holding back the piston (13) on the rod (15) after firing; and in that the face (13a) of piston (13) which is directed towards the projectile (11) is streamlined in order to aerodynamically stabilize the projectile (11) in flight with the rod (15) and piston (13).

2. Device according to claim 1, characterized in that the rod (15) is extended towards the back at least as far as the back end of the inert mass (14).

3. Device according to one of claims 1 and 2, characterized in that the means provided for holding back the piston (13) are constituted by a swelling (16) on the outside of the rear end of rod (15).
